# EUROPÄISCHE PATENTSCHRIFT

(11) **EP 1 091 457 B1**
(45) Veröffentlichungstag und Bekanntmachung des Hinweises auf die Patenterteilung: **23.06.2010**
(21) Anmeldenummer: 00120996.4
(22) Anmeldetag: 27.09.2000
(51) Int. Cl.: H01R 24/00, H01R 13/02

(54) **Elektrisches Steckverbindungselement und -system**
Electrical connector element and system
Elément et système de connection électrique

(30) Priorität: 06.10.1999 DE 19948037
(43) Veröffentlichungstag der Anmeldung: 11.04.2001
(73) Patentinhaber: Bayerische Motoren Werke Aktiengesellschaft, 80809 München (DE)
(72) Erfinder: Fekonja, Rudolf, 81245 München (DE); Groebmair, Maximilian, 83623 Dietramszell (DE)

(56) Entgegenhaltungen:
- DE-A- 19 500 288
- US-A- 2 858 515
- US-A- 3 855 567
- US-A- 5 147 510

## Beschreibung

Die Erfindung betrifft ein elektrisches Steckverbindungselement gemäß dem Oberbegriff der Patentansprüche 1 bzw. 5.

Bei einem herkömmlichen elektrischen Steckverbindungselement ist an das abisolierte Ende einer elektrischen Leitung in der Regel ein separates Kontaktteil befestigt, mit welchem eine Verbindung mit einer Kontaktierungsstelle eines komplementären Steckverbindungselements hergestellt werden kann. Insbesondere zur Isolation, zum Schutz und zur besseren Handhabung sowie zur Sicherstellung einer funktionssicheren wiederlösbaren Verbindung sind Kabelende und separates Kontaktteil von einem Steckergehäuse umgeben. Oftmals ist die Leitung zusammen mit dem daran befestigten Kontaktteil schwimmend im Steckergehäuse gelagert.

Dieser herkömmliche Steckeraufbau erzeugt zusätzliche Kosten durch die Herstellung und die Anfügung eines separaten Kontaktteils an das Kabelende. Überdies führen die zusätzlichen Kontaktteile zu einer Gewichtszunahme der gesamten Steckverbindung.

Bei der Verwendung eines Antennen- oder Koaxialkabels ist es bekannt, die Ader eines Kabels direkt als Kontaktelement zu benutzen. Dabei ist eine Isolierung am Kabelende entfernt. Das Ende der Ader wird beim Zusammenfügen mit einer Buchse in eine Aufnahme eingeführt. Zur Befestigung des Koaxialkabels an einem anderen Kabel oder einem Gerät wird eine einen Teil der Steckverbindung bildende Mutter auf einen ein Außengewinde aufweisendes Gehäuseteil des anderen Kabels oder der Gerätebuchse aufgeschraubt. Diese Ausführungsform ist jedoch nur bei statischen Anwendungen einsetzbar. Für einen Einsatz in einem Bereich, in dem Vibrationen und Schwingungen auftreten, ist sie nicht geeignet.

Aus der DE 39 15 611 C1 ist eine elektrische Steckverbindung bekannt, bei der ein Aufnahmeteil einen Steckerschlitz mit ausfedernden Kontaktnasen aufweist. Ein dazugehöriges Steckerteil besitzt einen Steckersteg mit einer Bohrung, durch die eine als Kontaktteil dienende Ader eines Kabels eingesetzt ist. Beim Zusammenfügen der Steckverbindung werden die ausfedernden Kontaktnasen beim Einführen des Steckerteils in den Steckerschlitz auseinandergedrückt, wodurch es zu einem Entlangschleifen des Kontaktteils an den Kontaktnasen kommt. Dadurch kann die leitende Oberfläche des Kontaktteiles verletzt werden.

In der DE 195 00 288 A1 ist eine Anzeigeeinrichtung mit einem herausgeführten elektrischen Kontakt beschrieben, der mit einen Gegenkontakt lösbar verbindbar ist. Durch eine bewegliche Gestaltung des Kontaktes oder des Gegenkontaktes sowie eine Bewegung desselben über ein Hebelsystem ist eine kräftefreie Zusammenfügung von Anzeigeeinrichtung und Gegenkontaktelement möglich. Bei dieser Ausführungsform besteht bei Vorliegen von Vibrationen jedoch die Möglichkeit einer Kontaktierungsbeeinträchtigung mit einer nachfolgenden Funktionsstörung.

Aus der US-A-3 855 567 ist eine elektrische Steckverbindung zwischen biegsamen Leitungsdrähten und elektrischen Leitern bekannt, die einen Träger mit Löchern zur Aufnahme eines oder mehrerer biegsamer Leitungsdrähte aufweist. Die Leitungsdrähte haben jeweils ein nicht isoliertes Ende, dessen ursprüngliche Form in etwa unverändert geblieben ist. Der Träger dient der trennbaren und elektrisch leitenden Verbindung mit dem elektrischen Leiter. Ferner weist die Steckverbindung einen Halteteil für den Träger zum lösbaren Festhalten der Leitungsdrähte in diesem auf. Dies geschieht derart, dass die Leitungsdrähte in den Träger einführbar oder aus ihm herausnehmbar bzw. zusammen mit dem Träger und dem Halteteil von den Leitern trennbar sind.

Aus der US-A-5 147 510 ist eine Steckverbindung bekannt, bei der ein erstes Steckverbindungselement ein Flachbandkabel mit einer Vielzahl von Leitern aufnimmt und ein zweites Steckverbindungselement mit einer entsprechenden Anzahl an Kontaktfedern versehen ist. Jede der Kontaktfedern tritt mit einem Leiter gleitreibungsfrei in Kontakt.

Aufgabe der vorliegenden Erfindung ist es, ein elektrisches Steckverbindungselement derart weiterzubilden, daß eine einfache und kostengünstige Möglichkeit einer funktionssicheren elektrischen Verbindung eines elektrischen Kabels auch in Bereichen möglich ist, in dem Vibrationen und Schwingungen auftreten.

Diese Aufgabe wird durch die im Anspruch 1 angegebenen Merkmale gelöst.

Ein Kerngedanke der Erfindung besteht darin, die abisolierten Enden der Adern eines Kabels, die in einem Gehäuse gehalten sind, direkt und selbst als Kontaktelemente zu verwenden. Dabei kommen diese Adern direkt in unmittelbare Anlage an zugeordnete Kontaktelemente eines komplementären Steckverbindungselements. Durch diese Maßnahme kann ein separates, an die Ader anzufügendes Kontaktteil entfallen. Damit kann nicht nur auf die Herstellung eines solchen Kontaktteils, sondern auch auf den Verfahrensschritt der Anordnung eines solchen separaten Kontaktteils an ein Leitungsende verzichtet werden.

Die Enden der Adern sind derart in dem Gehäuse aufgenommen oder eingebettet, um bei mit dem komplementären Steckverbindungselement verbundenen Zustand eine bewegungsfreie Verbindung zwischen den Enden der Adern und den zugeordneten Kontaktelementen eines komplementären Steckverbindungselements zu ermöglichen. Insbesondere ist die Verbindung auch gasdicht.

Die Enden der Adern können einerseits an einem Gehäuseinnenteil und andererseits an den zugeordneten Kontaktelementen des komplementären Steckverbindungselements anliegen. Durch diese Anordnung werden die Enden der Adern einerseits und die zugeordneten Kontaktelemente andererseits bei einem Zusammenfügen des elektrischen Steckverbindungselements mit seinem komplementären Element aufeinander gepreßt, so daß es nicht nur zu einer gasfreien, sondern zu einer bewegungsfreien elektrischen Verbindung zwischen den elektrisch leitenden Elementen der beiden Steckverbindungselemente kommt. Die Funktionssicherheit der Steckverbindung ist damit auch bei solchen Anwendungsbereichen gewährleistet, wo Schwingungen, Vibrationen oder sonstige auf die elektrische Verbindung einwirkende Kräfte auftreten.

Ferner ist das Gehäuse mit den abisolierten Enden der Adern derart ausgeführt, daß eine im wesentlichen reibungs- und steckkraftfreie Kontaktierung mit dem komplementären Steckverbindungselement möglich ist. Diese Maßnahme dient insbesondere dazu, Oberflächenbeschädigungen beim Zusammenführen der beiden als Kontaktelemente dienenden, leitenden Teile zu vermeiden. Liegen die Enden der Adern und die Kontaktelemente eines komplementären Steckverbindungselements beim Zusammenführen beider Steckverbindungselemente aufeinander, so reiben sie aneinander, wodurch möglicherweise die Oberfläche der verschiedenen Leiter beschädigt oder beeinträchtigt wird. Dem beugt man herkömmlicherweise dadurch vor, daß eine Oberflächenbehandlung mit einem reibungsfesten Material, beispielsweise Gold, vorgenommen wird. Um eine solch teure Oberflächenbehandlung zu vermeiden, können die zusammenzufügenden elektrischen Steckverbindungselemente, insbesondere die Gehäuse so ausgeführt sein, daß die Enden der Adern und die Kontaktelemente sich beim ersten Schritt des Zusammenführens nicht berühren. Nach dem im wesentlichen vollständigen Zusammenführen der beiden Gehäuse werden die zugehörigen Enden der Adern und die Kontaktelemente durch eine Relativ Verschwenkbewegung der Gehäuse miteinander gleitreibungsfrei und endlagenmäßig aufeinander in Anlage gebracht.

Eine bevorzugte Ausführungsform der Erfindung ist dadurch gekennzeichnet, daß die Enden der Adern form- und/oder oberflächenbehandelt sind. Beispielsweise bei der Verwendung von mehradrigen Litzen, ist es möglich, diese zu verzinnen oder die Oberflächen anderweitig zu behandeln, so daß aus der Ader ein geeignetes Kontaktelement mit einem guten Übergangswiderstand geschaffen werden kann. Dabei dient die Oberflächenbehandlung auch zum Schutz der Leitungsenden.

Darüber hinaus ist es möglich, die Enden der Adern formmäßig zu behandeln. Beispielsweise können sie gebogen oder in anderer vorgegebener Weise verformt werden. Damit lassen sich zum einen größere Auflageflächen zwischen den Enden der Adern und den Kontaktelementen des komplementären Steckverbindungselements schaffen. Zum anderen ist es möglich, optimale Formen für ein Zusammenführen des erfindungsgemäßen elektrischen Steckverbindungselements einerseits und des komplementären Steckverbindungselements andererseits bereitzustellen. Natürlich können die beiden vorgenannten Behandlungsarten auch kombiniert werden. Beispielsweise können die Enden der Adern verzinnt und nachfolgend ge- oder verformt werden.

Von Vorteil ist es ferner, wenn die beiden Gehäuseteile mit einer Rastverbindung in ihrer Endlage gehalten werden. Dazu ist es notwendig, ein Rastelement am Gehäuse des elektrischen Steckverbindungselements vorzusehen. Dieses Rastelement wirkt mit einem Gegenelement am komplementären Steckverbindungselement zusammen.

Das Gehäuse ist gemäß einer besonderen Ausführungsform am Kabel angeformt oder angegossen und besteht vorzugsweise aus einem Kunststoffmaterial.

Bei der Ausbildung sowohl des Gehäuses des elektrischen Steckverbindungselements wie auch desjenigen des komplementären Steckverbindungselements besteht im wesentlichen große Gestaltungfreiheit. Die beiden Gehäuse werden zunächst durch eine lineare Verschiebung zusammengefügt und dann durch eine gegenseitige Verschwenkbewegung in eine Endlage gebracht, nach der die Kontakte der elektrischen Steckverbindungselemente aufeinander zu liegen kommen. Erfindungswesentlich ist dabei, daß die Enden der Adern direkt als Kontaktelemente zur unmittelbaren Anlage an zugeordnete Kontaktelemente des komplementären Steckverbindungselements dienen.

Natürlich kann das komplementäre Steckverbindungselement auch in erfindungsgemäßer Weise ausgebildet sein, d.h. die Kontaktelemente sind durch die Adern selbst gebildet.

Ein Ausführungsbeispiel der Erfindung wird nachfolgend und anhand der beiliegenden Beispiele näher erläutert. Die Zeichnungen zeigen in Fig.1 einen Längsschnitt durch eine elektrische Steckverbindung mit einem erfindungsgemäßen Steckverbindungselement und Fig. 2 eine herkömmliche elektrische Steckverbindung.

Eine herkömmliche elektrische Steckverbindung, wie sie in Fig. 2 dargestellt ist, umfaßt zwei Steckverbindungselemente 60 und 70, die miteinander zusammengefügt sind. Das Steckverbindungselement 60 umfaßt ein zylindrisches Gehäuse 62, das im Querschnitt etwa U-profilförmig ausgebildet ist. Koaxial in dem Gehäuse 62 ist ein Kontaktstift 64 aufgenommen, der in einen Hohlraum vorspringt. Das Gehäuse 62 ist vorliegend Element eines nicht näher dargestellten Gerätes und an diesem befestigt. Der Kontaktstift 64 erstreckt sich in das Gerät selbst hinein und stellt eine elektrische Verbindung zu einem weiteren elektrischen Leiter dar.

Ein Gehäuse 72 des zweiten elektrischen Steckverbindungselementes 70 ist komplementär zum Gehäuse 62 ausgebildet und kann in bzw. auf diesem verschoben werden. Das elektrische Steckverbindungselement 70 umfaßt neben dem Gehäuse 72 eine Leitung 74 mit einer elektrischen Ader. Das Ende dieser Leitung 74 ist abisoliert, und ein separates Kontaktteil 76 ist daran befestigt. Das separate Kontaktteil besteht vollständig aus Metall und weist an seinem vorderen Ende eine maulartige Öffnung 78 auf, in die der Kontaktstift 64 beim Zusammenfügen der beiden Gehäuse 62 und 72 zur Bildung einer elektrischen Verbindung hineinverschoben werden kann. Beim Hineinverschieben des Kontaktstiftes 64 in die maulartige Öffnung 78 wird dieses leicht auseinander gedrückt.

Das in Fig. 1 dargestellte Beispiel einer erfindungsgemäßen elektrischen Steckverbindung vermeidet nun in vorteilhafter Weise das separate Kontaktteil 76 einer herkömmlichen Steckverbindung gemäß Fig. 2. Das in Fig. 1 dargestellte elektrische Steckverbindungselement 10 soll demjenigen mit Bezugsziffer 60 aus Fig. 2 entsprechen. Insofern ist ein an einem Gerät befestigtes Gehäuse 12 mit im wesentlichen U-profilförmigen Querschnitt vorgesehen, in dem ein Kontaktstift 14 aufgenommen ist.

Mit dem elektrischen Steckverbindungselement 10 ist ein Steckverbindungselement 20 zu verbinden, das in erfindungsgemäßer Weise ausgebildet ist. Dieses Steckverbindungselement 20 umfaßt ein Kabel, das in ein Gehäuse 22 eingeführt und von diesem umschlossen ist. Das Gehäuse 22 ist insbesondere an das Kabel angeformt und besteht aus Kunststoff.

Ein abisoliertes Ende des Kabels, das die Ader 26 freigibt, ist zum einen verzinnt, zum anderen ist es derart verformt, daß eine möglichst große Kontaktierungsoberfläche mit dem Kontaktstift 14 des komplementären Steckverbindungselements gebildet werden kann. Im Gehäuse 22 ist eine Ausnehmung 23 vorgesehen, in die der Kontaktstift 14 beim Zusammenführen der beiden Gehäuse 22 und 12 verschoben wird. Das Ende der Ader 26 ist nun derart im Gehäuse angeordnet, daß es einerseits an einer Gehäuseinnenwand 21 anliegt, andererseits von der Ausnehmung 23 zugänglich ist. Beim Zusammenführen der beiden Gehäuseteile 12 und 22 wird . der Kontaktstift 14 in die Ausnehmung 23 verschoben.

Dabei sind die beiden Gehäuse 22 und 12 derart komplementär zueinander ausgebildet, daß sie formschlüssig ineinander verschoben werden können.

Durch die geeignete Ausbildung des Gehäuses 26 und die feste Anlage des Kontaktstifts 14 an das Ende der Ader 26 ist eine gasdichte und bewegungsfreie elektrische Verbindung hergestellt, die sich durch ihre Funktionssicherheit auszeichnet. Nicht dargestellt, können die beiden Gehäuse 22 und 12 durch eine Rastverbindung verrastet sein, so daß das Lösen der wiederlösbaren Verbindung erst über einen Widerstand möglich ist. Damit wird ein unbeabsichtigtes Lösen der Verbindung vermieden.

Die Erfindung ist dadurch gekennzeichnet, daß die miteinander zu verbindenden Gehäuse - also die Kupplung - so ausgebildet sind, daß beim Zusammenführen der Gehäuse das Ende 28 der Ad 26 nicht mit dem Kontaktstift 14 in Berührung kommt. Erst durch eine Verschwenkung bzw. Verdrehung nach dem im wesentlichen vollständigen Zusammenführen der beiden Gehäuseteile 12 und 22 werden die Enden 28 der Adern 16 gleitfrei aufeinander zur Anlage gebracht. Mit dieser Vorgehensweise vermeidet man eine durch Reibung hervorgerufene Beschädigung der Leiter-Oberflächen.

Natürlich kann die Erfindung auch auf Verbindungselemente mit einer Vielzahl von Adern angewendet werden. Vorliegend ist in Fig. 1 zur besseren Übersichtlichkeit nur eine elektrische Verbindung dargestellt. Im Übrigen liegt die Ausgestaltung der Gehäuse im Gestaltungsbereich eines Konstrukteurs und kann vom Anwendungsfall bestimmt werden.

## Patentansprüche

1. Elektrisches Steckverbindungselement, welches unter Verwendung eines komplementären Steckverbindungselements eine wiederlösbare elektrische Steckverbindung ermöglicht, mit einem Gehäuse (22) und einem in das Gehäuse hineingeführten und in diesem gehaltenen Kabel (24) mit zumindest einer von einer Isolierung umgebenen Ader (26), wobei jedes in dem Gehäuse (22) befindliche Ende (28) der Adern (26) abisoliert ist und als Kontaktelement zur unmittelbaren Anlage an zugeordnete Kontaktelemente des komplementären Steckverbindungselements dient, wobei die Enden (28) der Adern (26) derart in dem Gehäuse (22) aufgenommen oder eingebettet sind, daß bei mit dem komplementären Steckverbindungselement verbundenem Zustand eine bewegungsfreie Verbindung zwischen den Enden (28) der Adern (26) und den zugeordneten Kontaktelementen des komplementären Steckverbindungselements durchführbar ist und die Enden (28) der Adern (26) mit dem jeweils zugeordneten Kontaktelement des komplementären Steckverbindungselements in Klemm- oder Pressanlage kommen, und daß das Gehäuse (22) mit den abisolierten Enden (28) der Adern (26) derart ausgebildet ist, daß eine im wesentlichen gleitreibungsfreie Kontaktierung beim Zusammenfügen mit dem komplementären Steckverbindungselement ermöglicht ist, **dadurch gekennzeichnet, daß** die beiden Steckverbindungselemente zunächst durch eine lineare Verschiebung zusammengefügt und dann durch eine gegenseitige Verschwenkbewegung in eine Endlage gebracht werden, nach der die Kontaktelemente der beiden Steckverbindungselemente aufeinander zu liegen kommen.

2. Elektrisches Steckverbindungselement nach Anspruch 1,
**dadurch gekennzeichnet,**
**daß** die Enden (28) der Adern (26) form- und/oder oberflächenbehandelt sind.

3. Elektrisches Steckverbindungselement nach Anspruch 1 oder 2,
**dadurch gekennzeichnet,**
**daß** wenigstens ein Rastelement am Gehäuse (22) vorgesehen ist, welches mit einem Gegenelement am kompementären Steckverbindungselement zu einer Rastverbindung zusammenwirkt.

4. Elektrisches Steckverbindungselement nach einem der Ansprüche 1 bis 3,
**dadurch gekennzeichnet,**
**daß** das Gehäuse (22) an das Kabel (24) angeformt oder angegossen ist.

5. Elektrisches Steckverbindungselement nach einem der Ansprüche 1 bis 4,
**dadurch gekennzeichnet,**
**daß** das Gehäuse aus Kunststoff besteht.

## Claims

1. An electric plug connecting element, which, using a complementary plug connecting element, allows a disconnectable electric plug connection, with a housing (22) and a cable (24) introduced into the housing and held therein with at least one connector (26) surrounded by an insulation, each end (28) of the conductors (26) located in the housing (22) being insulated and being used as a contact element for direct contact on associated contact elements of the complementary plug connecting element, the ends (28) of the conductors (26) being received or embedded in the housing (22) in such a way that in the state connected to the complementary plug connecting element, a movement-free connection can be carried out between the ends (28) of the conductors (26) and the associated contact elements of the complementary plug connecting element and the ends (28) of the connectors (26) come into clamping or pressing contact with the respectively associated contact element of the complementary plug connecting element, and in that the housing (22) with the insulated ends (28) of the conductors (26) is configured in such a way that a substantially sliding friction-free contacting is made possible on joining to the complementary plug connecting element, **characterised in that** the two plug connecting elements are firstly joined by a linear displacement and then brought by a mutual pivoting movement into an end position, after which the contact elements of the two plug connecting elements come to rest on top of one another.

2. An electric plug connecting element according to claim 1, **characterised in that** the ends (28) of the conductors (26) are shape and/or surface treated.

3. An electric plug connecting element according to claim 1 or 2, **characterised in that** at least one locking element is provided on the housing (22), which cooperates with a counter-element on the complementary plug connecting element to form a locking connection.

4. An electric plug connecting element according to any one of claims 1 to 3, **characterised in that** the housing (22) is moulded or cast onto the cable (24).

5. An electric plug connecting element according to any one of claims 1 to 4, **characterised in that** the housing comprises plastics material.

## Revendications

1. Elément de connexion électrique permettant de réaliser une connexion électrique amovible en utilisant un élément de connexion complémentaire, comprenant :
un boîtier (22) et un câble (24) passant dans le boîtier et tenu dans celui-ci, ayant au moins un brin (26) entouré d'un isolant,
- chaque extrémité (28) des brins (26) se trouvant dans le boîtier (22) étant dénudée et servant d'élément de contact pour s'appliquer directement contre des éléments de contact associés de l'élément de connexion complémentaire,
- les extrémités (28) des brins (26) étant logées ou intégrées dans le boîtier (22) de façon qu'à l'état relié à l'élément de connexion complémentaire, on puisse effectuer une liaison non mobile entre les extrémités (28) des brins (26) et les éléments de contacts associés de l'élément de connexion complémentaire, et les extrémités (28) des brins (26), arrivent en position de serrage ou de pression avec l'élément de contact respectivement associé de l'élément de connexion complémentaire, et
- le boîtier (22) avec les extrémités dénudées (28) des brins (26) est réalisé pour permettre un contact glissant pratiquement sans frottement, lors de l'assemblage avec l'élément de connexion complémentaire,
**caractérisé en ce que**
les deux éléments de connexion sont tout d'abord assemblés par un coulissement linéaire et ensuite ils sont mis dans une position de fin de course par un mouvement de basculement réciproque, après lequel, les éléments de contacts des deux éléments de connexion viennent en appui l'un sur l'autre.

2. Elément de connexion électrique selon la revendication 1,
**caractérisé en ce que**
les extrémités (28) des brins (26) ont un traitement de forme et/ou de surface.

3. Elément de connexion électrique selon la revendication 1 ou 2,
**caractérisé par**
au moins un élément d'enclipage sur le boîtier (22) qui coopère avec un élément complémentaire de l'élément de connexion complémentaire pour réaliser une liaison enclipée.

4. Elément de connexion électrique selon l'une des revendications 1 à 3,
**caractérisé en ce que**
le boîtier (22) est formé ou est moulé sur le câble (24).

5. Elément de connexion électrique selon l'une des revendications 1 à 4,
**caractérisé en ce que**
le boîtier est en matière plastique.
